# FASCICULE DE BREVET EUROPEEN

(11) **EP 0 486 389 B1**
(45) Date de publication et mention de la délivrance du brevet: **14.06.1995**
(21) Numéro de dépôt: 91403049.9
(22) Date de dépôt: 14.11.1991
(51) Int. Cl.: H01H 73/00

(54) **Interrupteur de protection**
Schutzschalter
Protective switch

(30) Priorité: 15.11.1990 FR 9014202
(43) Date de publication de la demande: 20.05.1992
(73) Titulaire: SCHNEIDER ELECTRIC SA, 92100 Boulogne Billancourt (FR)
(72) Inventeur: Blanchard, Christian, F-92500 Rueil Malmaison (FR); Lauraire, Michel, F-92400 Courbevoie (FR); Vigouroux, Didier, F-95000 Jouy le Moutier (FR)
(74) Mandataire: Carias, Alain

(56) Documents cités:
- EP-A- 0 237 607
- EP-A- 0 270 158
- FR-A- 2 003 575
- FR-A- 2 634 590

## Description

La présente invention concerne un appareil interrupteur de protection, du genre disjoncteur ou contacteur-disjoncteur selon le préambule de la revendication 1, comprenant au moins un pôle à contacts séparables à double coupure muni d'un pont de contact mobile, un support mobile des ponts de contact logeant ceux-ci et un ressort de pression de contact associé à chaque pont.

Dans un tel appareil, la commande du déplacement du support est susceptible d'entraîner le déplacement des ponts ; les ponts peuvent se déplacer relativement au support pour permettre la mise en pression des contacts au moyen des ressorts. En cas de défaut électrique sur l'un au moins des pôles, un mécanisme de déclenchement magnétique et/ou thermique est susceptible d'agir via une pièce de commande pour provoquer l'ouverture omnipolaire des contacts, par exemple par l'intermédiaire de coulisseaux montés mobiles dans le support : lorsque l'appareil est un contacteur-disjoncteur, un ordre d'ouverture ou de fermeture volontaire d'origine électrique ou manuelle est susceptible de s'exercer via une autre pièce de commande pour provoquer l'ouverture omnipolaire des contacts, par exemple au moyen des coulisseaux précités ou d'une cage entourant le support.

Un tel appareil est connu d'après les brevets FR-A- 2 634 590 et EP-A- 270 158. Il a pour inconvénient que, dans le cas d'une commande d'ouverture exercée à partir d'un électroaimant, celui-ci doit vaincre les efforts des ressorts de pression de contact car la pièce de commande alors active s'applique directement sur les ponts. De plus, les ensembles de commande des ponts de contact ne permettent pas de réduire autant qu'on le souhaiterait l'encombrement de l'appareil. En effet, si l'on rapproche l'un de l'autre les contacts fixes d'un même pôle, on observe un isolement insuffisant, notamment en cas d'ouverture électrodynamique de ce pôle.

L'invention a notamment pour but de procurer à l'ouverture des contacts, et en particulier dans le cas d'une répulsion électrodynamique des contacts, un excellent isolement entre les deux points de coupure de chaque pôle d'un disjoncteur.

Elle a pour autre but d'agencer le support des ponts de contact d'un appareil interrupteur de protection de manière peu encombrante et de permettre au concepteur de l'appareil de rapprocher les contacts fixes d'un même pôle, afin de réduire l'encombrement de l'appareil et la masse du pont mobile.

Elle a enfin pour but de réduire les efforts requis par une commande volontaire dans un appareil contacteur-disjoncteur du type décrit.

Selon l'invention, dans un appareil disjoncteur ou contacteur-disjoncteur du type ci-dessus rappelé, chaque coulisseau comprend des moyens de solidarisation en translation du pont de contact correspondant, et présente une plage d'isolement apparaissant dans une fenêtre du support mobile et formant rideau entre les deux zones de contact du pôle dans le cas d'une ouverture déterminée par la deuxième pièce de commande et dans le cas d'une répulsion électrodynamique du pont de contact.

Lorsque se produit l'ouverture d'un pôle, en particulier l'ouverture électrodynamique d'un pôle par répulsion des contacts fixes et mobiles en regard, une plage isolante du coulisseau peut ainsi s'interposer entre les contacts fixes du pôle et maintenir entre eux une distance d'isolement satisfaisante.

Dans un mode de réalisation préféré, chaque coulisseau est une pièce indépendante, en particulier une pièce légère et isolante portant le pont de contact respectif. De préférence, chaque pont de contact est monté dans le coulisseau respectif avec un faculté de débattement angulaire ; le ressort de pression de contact est logé dans une fenêtre du coulisseau à l'écart de la zone de coupure.

Un tel mode de réalisation sera décrit ci-après, à titre d'exemple, avec référence aux dessins annexés dans lesquels :
La figure 1 représente schématiquement en élévation un contacteur-disjoncteur conforme à l'invention ;
La figure 2 montre en perspective la structure porte-contacts de l'appareil de la figure 1 ;
La figure 3 est une vue éclatée à plus grande échelle du détail A de la structure porte-contacts de la figure 2 ;
La figure 4 représente une partie de cette structure en vue de dessus et en coupe selon le plan IV-IV de la figure 9 ;
La figure 5 est une vue de cette même partie en coupe selon V-V ;
La figure 6 représente en coupe la partie inférieure de la structure lors d'une ouverture sur défaut ;
La figure 7 montre en vue de dessus la structure de la figure 1 ;
Les figures 8 à 10 représentent en élévation la structure de la figure 2 dans les positions respectives, d'arrêt automatique et d'arrêt sur défaut ;
La figure 11 est une vue en pespective d'une variante de la structure porte-contacts selon l'invention ;
La figure 12 est une élévation en coupe de la structure porte-contacts de la figure 11.

Le disjoncteur illustré sur la figure 1 est un contacteur-disjoncteur comprenant, dans un boîtier 10, plusieurs pôles mécaniques dont chacun comporte un pont de contact mobile 11. Chaque pont coopère par des pastilles de contact respectives avec deux contacts fixes 12, 13 reliés à des bornes 14, 15 pour établir ou interrompre le passage d'un courant de puissance entre ces bornes.

Un ensemble 16 de déclenchement magnétique et thermique est disposé sur chaque chemin de courant dans le boîtier. Lorsque l'ensemble 16 décèle une surintensité sur le chemin de courant, il agit par l'intermédiaire d'un mécanisme 17 muni d'un poussoir ou d'un levier 18 sur une structure 30 de support et de déplacement des ponts de contact. Le levier 18 est applicable, comme on le verra plus loin, sur un élément de cette structure. L'ensemble 16 comporte par exemple pour chaque pôle un déclencheur magnétique et un déclencheur thermique.

D'autre part, un électroaimant 20 logé dans le boîtier 10, ou dans un boîtier auxiliaire rapporté au boîtier 10, agit sur un autre élément de la structure 30. L'électroaimant comprend un circuit magnétique fixe 21, une armature mobile 22 et une bobine 23 reliée électriquement à des bornes 24 par un interrupteur 25 ; ce dernier est commandable par le mécanisme 17 et/ou par un bouton 26 susceptible d'agir sur le mécanisme pour ouvrir les contacts, afin de confirmer une ouverture causée par le levier 18. L'armature 22 de l'électroaimant est assujettie à un ressort de rappel 27 et coopère avec un levier 28 qui est directement attelé à la structure 30.

La structure porte-contact 30 comprend un support mobile omnipolaire 31, des ponts de contact 11 et des coulisseaux unipolaires 32 logés dans des puits ou fentes 33 du support et mobiles dans ces fentes. Le support 31 est monté coulissant contre des parois 34a ou des cloisons 34b du boîtier (voir figure 7). Il présente en particulier des fentes 34c dans lesquelles pénètrent ces cloisons.

Chaque pont de contact 11 est logé coulissant entre une butée haute 35 et une position basse dans une fenêtre 36 du support 31, tandis qu'un ressort de pression de contact 37, associé au pont, est également logé dans la fenêtre pour être en appui sur une extrémité de celle-ci et sur le pont. Le levier 28, qui est dans cet exemple en forme de fourche, est attelé par ses extrémités 38 dans des échancrures latérales 39 du support pour former entre l'armature et le support une liaison non sollicitée par le levier 18 ; ainsi, le levier 28 soulève le support quand la bobine 23 est alimentée et l'abaisse sous l'action du ressort 27 quand la bobine n'est pas alimentée, pour respectivement fermer et ouvrir l'ensemble des contacts. On constate qu'ainsi l'ouverture des contacts par l'électroaimant ne nécessite pas la compression des ressorts 37.

Le levier 18 est applicable sur l'ensemble des coulisseaux de manière que, lors d'un déclenchement sur défaut, ceux-ci entraînent les ponts de contact en écrasant les ressorts 37, tout en laissant le support 31 dans sa position haute jusqu'à ce que l'électroaimant, par l'ouverture de l'interrupteur 25, confirme l'ouverture des contacts en abaissant le support. Dans une variante de réalisation, chaque déclencheur magnétique de l'ensemble 16 peut de plus coopérer avec un levier, distinct du levier 18, qui percute le coulisseau respectif après libération du mécanisme 17, ce qui apporte une aide à la coupure pour des courants de défaut voisins du seuil de répulsion.

Chaque coulisseau 32 est constitué par une pièce plate et légère en matériau isolant présentant, vers son extrémité, inférieure une fenêtre 40 qui permet, d'une part, le montage du pont de contact 12 et, d'autre part, du ressort de pression de contact 37 associé au pont. Lorsque les contacts sont fermés, la fenêtre 40 du coulisseau débouche sur la fenêtre 36 correspondante du support. Des plots 41 sont prévus dans le support 31 au fond de la fenêtre 40 de part et d'autre de la fente 33 et un guide 42 est prévu dans le coulisseau 32 au fond de la fenêtre 40. Les coulisseaux pourraient présenter une section différente.

Le pont de contact est monté dans la fenêtre 40 de façon à être sensiblement solidaire ou immobilisé en translation par rapport au coulisseau, mais à pouvoir prendre un débattement angulaire par rapport à sa position nominale, perpendiculaire au plan médian X du coulisseau qui est en même temps le plan de symétrie du support et des ponts de contact. Par solidarité ou immobilisation en translation, on veut dire que le coulisseau est capable d'entraîner le pont, et le pont capable d'entraîner le coulisseau, dans le sens d'ouverture des contacts. A cet effet, on prévoit des encoches 43 dans le haut de la fenêtre 40 et des saillies coopérantes 44 sur le pont 12. Après introduction du pont de contact dans la fenêtre 40 du coulisseau, les saillies 44 sont serties dans les encoches 43. Il résulte du débattement décrit, que les tolérances ou jeux existant au niveau des pastilles de contact ne se traduisent pas par un coincement des coulisseaux 32 dans leurs puits de guidage 33. En cas de répulsion observée sur un pont 11, celui-ci entraîne le coulisseau et la plage 45 de celui-ci surmontant l'ouverture 40 forme rideau entre les deux zones de contact du pôle. La disposition décrite permet de réduire la distance séparant les contacts fixes d'un même pôle et donc de réaliser un pont mobile plus court et plus léger.

Le fonctionnement de l'appareil selon l'invention va être expliqué en regard des figures 8 à 10.

Sur la figure 8, les deux ponts de contact 11 situés à gauche sont montrés en position de fermeture des contacts. La bobine 23 de l'électroaimant est alors alimentée et son armature 22 est attirée vers la culasse 21. Le levier 28 a pivoté en sens antihoraire et soulevé le support 31 jusqu'à la fermeture des contacts avec une mise en pression des ressorts 37. Les coulisseaux 32 ont été amenés en position haute par les ponts 11. Le mécanisme 17 est armé.

La répulsion électrodynamique d'un pont de contact est illustrée à droite de la figure 8. En cas de court-circuit sur ce pôle, le pont de contact 11 peut être repoussé vers le bas, comme représenté, en entraînant le coulisseau accouplé et en comprimant le ressort 37. On constate que la plage d'isolement 45 du coulisseau apparaît dans la fenêtre 36 du support, ce qui assure un bon isolement entre les contacts fixes 12, 13 et les zones de coupure du pôle en court-circuit.

Sur la figure 9, on voit la structure porte-contact en position d'ouverture commandée par l'électroaimant. La bobine 23 est désalimentée, l'armature 27 revient vers la droite sous l'effet du ressort 27 propre à l'électroaimant et le levier 28 est forcé de pivoter en sens horaire pour porter le support 31 dans la position indiquée. Les ponts de contact 11 viennent d'abord en appui contre les butées hautes 35 des fenêtres 36, tandis que les coulisseaux 32 se décalent légèrement dans les fentes 35 ; ensuite, les ponts poursuivent leur mouvement et entraînent les coulisseaux jusqu'à la position indiquée.

Sur la figure 10, la structure porte-contact occupe la position d'ouverture consécutive à un déclenchement. Le support 31 reste dans une position haute qui est la même que celle de la figure 8, tant que la bobine de l'électroaimant reste alimentée. Le levier 18 s'abaisse et fait descendre les coulisseaux 32 qui entraînent les ponts de contact jusqu'à la position indiquée. Les zones isolantes 45 s'interposent là encore pour améliorer la qualité de l'isolement. Le support 31 sera ensuite abaissé par le levier 28 en réponse à l'ouverture de l'interrupteur 25 qui désactive la bobine de l'électroaimant.

Dans le mode de réalisation préféré des figures 11 et 12, chaque ressort de pression de contact 37 est logé dans une fenêtre haute 46 du coulisseau 32. La fenêtre 46 est distincte de la fenêtre basse 40 logeant le pont 11 et elle en est séparée par la plage d'isolement 45. La plage d'isolement 45 vient occulter la fenêtre 36 du support en cas d'ouverture omnipolaire ou unipolaire. Le ressort 37 prend appui, d'une part, sur une face supérieure 47 du support 31, d'autre part, sur une extrémité supérieure de la fenêtre haute 46 ; la situation à l'écart des zones d'arc lui permet d'éviter d'être pollué et/ou détérioré par les gaz de coupure. Chaque coulisseau 32 est avantageusement guidé dans une coulisse adéquate 48 du boîtier de l'appareil.

Des modifications peuvent être apportées au mode de réalisation décrit. En particulier, les coulisseaux peuvent être en forme de fourches dont les branches sont guidées dans des fentes ou rainures prévues sur les faces extérieures du support. Les ressorts de pression de contact peuvent être des ressorts de traction.

L'invention a été décrite à propos d'un contacteur-disjoncteur. Elle est applicable à des disjoncteurs d'autres types, par exemple à un disjoncteur du genre démarreur comprenant deux mécanismes de déclenchement dont l'un est commandé manuellement et l'autre par des déclencheurs magnétiques pour agir respectivement sur les coulisseaux et les supports ; ou encore, à un disjoncteur dans lequel les déclencheurs magnétiques agissent directement sur les coulisseaux et indirectement, c'est-à-dire par l'intermédiaire d'une serrure, sur le support.

## Revendications

1. Interrupteur de protection du genre contacteur-disjoncteur, comprenant :
- au moins un pôle à double coupure muni d'un pont de contact (11) coopérant avec deux contacts fixes (12,13),
- un support mobile (31) du ou des ponts de contact (11) logeant à coulissement le(s) pont(s) (11) et un ressort (37) de pression de contact associé à chaque pont (11),
- un électroaimant (20) comportant une armature mobile (22) pour agir en cas de commande électrique via une première pièce de commande (28) pour provoquer l'ouverture des contacts (12, 13),
- un mécanisme de déclenchement magnétique et/ou thermique (17) susceptible d'agir en cas de défaut électrique sur l'un au moins des ponts de contact (11) via une deuxième pièce de commande (18) pour provoquer l'ouverture des contacts (12, 13),
- chaque pont de contact (11) est sollicitable par un coulisseau (32) qui est logé mobile dans le support mobile (31) et qui peut être entraîné par la deuxième pièce de commande (18),
caractérisé par le fait que chaque coulisseau (32) comprend des moyens de solidarisation en translation du pont de contact (11) correspondant, et présente une plage d'isolement (45) apparaissant dans une fenêtre (36) du support mobile (31) et formant rideau entre les deux zones de contact du pôle dans le cas d'une ouverture déterminée par la deuxième pièce de commande (18) et dans le cas d'une répulsion électrodynamique du pont de contact (11).

2. Interrupteur de protection selon la revendication 1,
caractérisé par le fait que le coulisseau (32) présente, une fenêtre (40) pour loger le pont de contact (11), cette fenêtre (40) débouchant sur la fenêtre correspondante (36) du support (31) quand les contacts (12, 13) sont fermés.

3. Interrupteur de protection selon l'une des revendications 1 et 2,
caractérisé par le fait que le pont de contact (11) est immobilisé en translation dans une fenêtre (40) du coulisseau (32) au moyen d'éléments coopérants (43, 44) qui autorisent un débattement angulaire du pont (11) par rapport au coulisseau (32).

4. Interrupteur de protection selon l'une des revendications 1 à 3,
caractérisé par le fait que le ressort (37) de pression de contact est monté sur le coulisseau (32) à l'écart des zones de coupure.

5. Interrupteur de protection selon la revendication 4,
caractérisé par le fait que le coulisseau (32) présente une fenêtre (46) située à l'écart des zones de coupure et séparée de la fenêtre (40) de logement du pont de contact (11) par la plage d'isolement (45).

6. Interrupteur de protection selon l'une des revendications 1 à 5,
caractérisé par le fait qu'une pièce de commande (28) actionnée par l'armature mobile (22) d'un électroaimant (20) est directement attelée au support mobile (31).

7. Interrupteur de protection selon l'une des revendications 1 à 6,
caractérisé par le fait que le déclencheur magnétique du mécanisme de déclenchement (16) actionne, en cas de défaut, d'une part, la pièce de commande (18) pour entraîner le coulisseau (32), d'autre part, un levier supplémentaire pour percuter le coulisseau (32).

8. Interrupteur de protection selon l'une des revendications 1 à 7,
caractérisé par le fait que chaque coulisseau (32) est guidé dans une coulisse (48) du boîtier (10) de l'interrupteur.

## Patentansprüche

1. Schutzschalter der Art Schaltschütz, der aufweist:
- mindestens einen Pol mit doppelter Unterbrechung, der eine Kontaktbrücke (11) aufweist, die mit zwei festen Kontakten (12, 13) zusammenwirkt,
- einen beweglichen Träger (31) der Kontaktbrücke(n) (11), in den die Brücke(n) (11) und eine jeder Brücke (11) zugeordnete Kontaktdruckfeder (37) gleitend eingesetzt sind,
- einen Elektromagneten (20) mit einem beweglichen Magnetanker (22), um im Fall einer elektrischen Steuerung über ein erstes Steuerteil (28) zu wirken, um die Öffnung der Kontakte (12, 13) hervorzurufen,
- einen magnetischen und/oder thermischen Auslösemechanismus (17), der im Fall eines Stromfehlers auf mindestens eine der Kontaktbrücken (11) über ein zweites Steuerteil (18) einwirken kann, um die Öffnung der Kontakte (12, 13) hervorzurufen,
- wobei jede Kontaktbrücke (11) von einem Schlitten (32) beaufschlagt werden kann, der beweglich im beweglichen Träger (31) angeordnet ist und der vom zweiten Steuerteil (18) bewegt werden kann,
dadurch gekennzeichnet, daß jeder Schlitten (32) Mittel zur Befestigung der entsprechenden Kontaktbrücke (11) in Translationsrichtung aufweist und einen Isolierbereich (45) besitzt, der in einem Fenster (36) des beweglichen Trägers (31) erscheint und im Fall einer vom zweiten Steuerteil (18) verursachten Öffnung und im Fall eines elektrodynamischen Rückstoßes der Kontaktbrücke (11) einen Vorhang zwischen den beiden Kontaktzonen des Pols bildet.

2. Schutzschalter nach Anspruch 1, dadurch gekennzeichnet, daß der Schlitten (32) ein Fenster (40) aufweist, um die Kontaktbrücke (11) aufzunehmen, wobei dieses Fenster (40) auf dem entsprechenden Fenster (36) des Trägers (31) liegt, wenn die Kontakte (12, 13) geschlossen sind.

3. Schutzschalter nach einem der Ansprüche 1 und 2, dadurch gekennzeichnet, daß die Kontaktbrücke (11) in einem Fenster (40) des Schlittens (32) mittels zusammenwirkender Elemente (43, 44) in Translationsrichtung festgesetzt wird, die einen Winkelausschlag der Brücke (11) in Bezug auf den Schlitten (32) erlauben.

4. Schutzschalter nach einem der Ansprüche 1 bis 3, dadurch gekennzeichnet, daß die Kontaktdruckfeder (37) auf dem Schlitten (32) in Entfernung zu den Unterbrechungszonen angeordnet ist.

5. Schutzschalter nach Anspruch 4, dadurch gekennzeichnet, daß der Schlitten (32) ein Fenster (46) aufweist, das in Abstand zu den Unterbrechungszonen angeordnet und vom Fenster (40) des Sitzes der Kontaktbrücke (11) durch den Isolierbereich (45) getrennt ist.

6. Schutzschalter nach einem der Ansprüche 1 bis 5, dadurch gekennzeichnet, daß ein vom beweglichen Magnetanker (22) eines Elektromagneten (20) betätigtes Steuerteil (28) direkt an den beweglichen Träger (31) angekuppelt ist.

7. Schutzschalter nach einem der Ansprüche 1 bis 6, dadurch gekennzeichnet, daß der magnetische Auslöser des Auslösemechanismus (16) im Fall eines Fehlers einerseits das Steuerteil (18), um den Schlitten (32) zu bewegen, und andererseits einen zusätzlichen Hebel betätigt, um den Schlitten (32) zu stoßen.

8. Schutzschalter nach einem der Ansprüche 1 bis 7, dadurch gekennzeichnet, daß jeder Schlitten (32) in einer Schiene (48) des Gehäuses (10) des Schalters geführt wird.

## Claims

1. Protective switch of the contactor/circuit breaker type comprising :
- at least one double-contact switch pole provided with a contact bridge (11) cooperating with the fixed contacts (12, 13),
- a mobile support (31) for said contact bridge(s) (11) slidably housing said bridge(s) (11) and a contact pressure spring (37) associated with each bridge (11),
- a solenoid (20) comprising a mobile armature (22) operating in case of an electrical control by means of a first control part (28) to open the contacts (12, 13),
- a magnetic and/or thermal tripping mechanism (17) adapted to operate in response to an electrical fault on at least one of said contact bridges (11) via a second control part (18) to open said contacts (12, 13),
- each contact bridge being able to be loaded by a slide member (32) movably housed in the movable support (31) and which can be moved by the second control part (18),
characterized in that each slide member (32) comprises means for fastening in translation the corresponding contact bridge (11) and has an insulative area (45) appearing in a window (36) of the movable support (31) and forming a screen between the two contact areas of the pole in case of an opening determined by the second control part (18) and in case of an electrodynamic repulsion of the contact bridge (11).

2. Protection switch according to claim 1,
characterized in that said slide member (32) has a window (40) to accomodate a contact bridge (11) opening onto the corresponding window (36) of said support (31) when said contacts (12, 13) are closed.

3. Protective switch according to one of claims 1 and 2,
characterized in that said contact bridge (11) is immobilized in translation in a window (40) of said slide member (32) by means of cooperating members (43, 44) allowing angular movement of said bridge (11) relative to said slide member (32).

4. Protective switch according to one of claims 1 to 3,
characterized in that said contact pressure spring (37) is mounted on said slide member (32) away from the contact opening areas.

5. Protective switch according to claim 4,
characterized in that said slide member (32) has a window (46) away from the contact opening areas and separated from said window (40) which houses said contact bridge (11) by said insulative area (45).

6. Protective switch according to one of claims 1 to 5,
characterized in that a control part (28) actuated by a mobile armature (22) of a solenoid (20) is coupled directly to said mobile support (31).

7. Protective switch according to one of claims 1 to 6,
characterized in that said magnetic tripping device of said tripping mechanism (16) operates said control part (18) in response to a fault to entrain said slide member (32) and an additional lever to strike said slide member (32).

8. Protective switch according to one of claims 1 to 7,
characterized in that each slide member (32) is guided in a slideway (48) of said casing (10) of said switch.
